# EUROPÄISCHE PATENTSCHRIFT

(11) **EP 2 738 299 B1**
(45) Veröffentlichungstag und Bekanntmachung des Hinweises auf die Patenterteilung: **01.07.2015**
(21) Anmeldenummer: 12401238.6
(22) Anmeldetag: 03.12.2012
(51) Int. Cl.: D06F 39/14, D06F 58/04

(54) **Wäschebehandlungsmaschine insbesondere Wäschetrockner**
Laundry treating appliance in particular laundry dryer
Machine de traitement du linge en particuliers un sèche-linge

(43) Veröffentlichungstag der Anmeldung: 04.06.2014
(73) Patentinhaber: Miele & Cie. KG, 33332 Gütersloh (DE)
(72) Erfinder: Funcken, Florian, 33330 Gütersloh (DE); Weddeling, Markus, 33330 Gütersloh (DE)

(56) Entgegenhaltungen:
- EP-A1- 2 147 996
- WO-A2-2013/007507
- US-A1- 2010 088 917

## Beschreibung

Die Erfindung betrifft eine Wäschebehandlungsmaschine insbesondere Wäschetrockner, welche an einer Gehäusefrontseite eine Beschickungsöffnung aufweist, die mit einer Tür erschließbar ist, wobei die Tür aus einem mittels eines Scharniers schwenkbaren und mittels eines Schließklobens verschließbaren Türträgerring besteht, an dem mindestens ein Türblendring befestigt ist, wobei der Türblendring durch radial angeordnete Verrastungen an dem Türträgerring festgelegt ist und die Verrastungen nach Art eines Bajonettverschlusses zwischen dem Türträgerring und dem Türblendring ausgebildet ist und wobei die Verrastungen über den Umfang von Türträgerring und Türblendring verteilt angeordnet sind und eine Verrastung aus einem am Türträgerring angeformten Federsteg besteht, der mit einem an dem Türblendring angeformten Klemmsteg zusammenwirkt, wobei der Federsteg an dem Türträgerring einerseits und der Klemmsteg an dem Türblendring andererseits parallel zueinander ausgerichtet angeordnet sind.

Aus dem Stand der Technik sind Wäschetrockner mit Beschickungsöffnungen an der Frontseite des Maschinengehäuses bekannt. Die Beschickungsöffnung wird mit einer Tür verschlossen, welche mittels eines Scharniers schwenkbar an der Gehäusefront gelagert ist. Gegenüber dem Scharnier ist ein Schließkloben angeordnet, der in die Gehäusefrontseite eingreift und dort verriegelt werden kann. Die Tür als solches besteht hierbei aus einem ringförmigen Türträger, der einerseits ein als Schauglas ausgebildeten Topf aufnimmt bzw. an diesem befestigt ist. An dem ringförmigen Türträger ist einerseits von außen und von innen jeweils ein Türblendring vorgesehen, der den Türträgerring mit den Scharnieren und dem Schließkloben abdeckt.

Zur Festlegung der Türblendringe sind unterschiedliche Fügeverfahren bekannt, wobei hier beispielsweise ein Klebeverbund, ein Schweißverbund, ein Nietverbund oder ein Klemmverbund möglich sind. Da jedoch der extrem schmale Rand des Türträgers vom Design vorgegeben wird, weist der sehr schmale Rand wenig Möglichkeiten für eine kostengünstige Verbindungstechnik auf.

Die vordere Baugruppe besteht hierbei aus der Türaußenblende, wobei die hintere Baugruppe aus dem Türträger, der Türinnenblende, den Kappen für das Scharnier und der Kappe für den Schließkloben besteht. Die Bauteile sollen hierbei möglichst kostengünstig verbunden werden. Die vorgeschlagenen Verbindungsarten, wie Schweißen, Nieten, Kleben oder Klemmen, sind hierbei ungünstig, da Bauteilsichtflächen durch den Fügeprozess und den Kontakt der Füge-Aktoren negativ beeinflusst würden. Kleben wäre bei den Designvorgaben möglich, ist jedoch ein kostenungünstiger Prozessschritt. Ein Klemmen in Axialrichtung wäre für eine wirtschaftliche Montageprozessführung optimal, wobei dagegen spricht, dass die Bauraumhöhe hierbei zu gering ist.

Um ein Fügen des Türblendringes auch bei geringer Bauraumhöhe zu ermöglichen, ist es z. B. aus der WO 2013/007507 A2 und aus der EP 2 147 996 A1 bekannt, am Türblendring und an dem Türträgerring radial angeordnete Verrastungen vorzusehen, die am Umfang verteilt angeordnet sind und bajonettartig in Folge einer Drehbewegung ineinandergreifen. Bei diesen Ausführungen ist es als nachteilig anzusehen, dass Fixierelemente erforderlich sind, um den Türblendring in der montierten Lage zu halten.

Der Erfindung stellt sich somit das Problem eine geeignete Fügetechnik für den Türblendring am ringförmigen Türträger bereitzustellen, der einerseits die geschilderten Nachteile überwindet, wobei die Fügung kostengünstig auf engem Bauraum ermöglicht werden soll. Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen darin, dass ein Verrasten in radialer Ausrichtung im gegebenen Bauraum möglich ist. Mittels eines Bajonettverschlusses kann die Verrastung in einem geringen Bauraum vorgenommen werden. Hier werden beide Baugruppen z. B. 3° am Türumfang gegeneinander verdreht, um die platzsparende Verbindung herzustellen. Pro Bajonettstelle gibt es eine Rastung, die aus einer Vertiefung und einem Gegennocken besteht. Damit die Türbaugruppe nicht durch Fehlbenutzung wieder geöffnet werden kann, werden die vordere und die hintere Türbaugruppe gegeneinander verriegelt. Dies geschieht mit horizontalen Stegen in den Türkappen, die am Scharnier und am Schließkloben den inneren Türblendring vervollständigen. Diese Stege greifen in Ausnehmungen der vorderen Türbaugruppe, so dass der Bajonettverschluss nicht geöffnet werden kann, solange die Kappen in ihrer Sollposition sind. Nur beim Umscharnieren der Tür müssen die Kappen zur Scharnier- und Schließklobendemontage kurzfristig entfernt werden. Für den Kundendienst hat der Bajonettverschluss einen weiteren positiven Effekt, wenn ein Defekt an der vorderen Baugruppe auftreten sollte, so besteht nun die Möglichkeit des Austausches des Türblendringes, ohne dass die komplette Tür ersetzt werden muss.

Gemäß der Erfindung wird vorgeschlagen, dass zumindest ein Türblendring durch eine radiale Verrasterung an dem Türträger festgelegt ist. Gemäß der Erfindung sind hierzu die Verrastungen als Bajonettverschluss zwischen dem Türträgerring und dem Blendring angeordnet. Der Bajonettverschluss als solches ist über den Umfang von Türträgerring und Türblendring verteilt angeordnet. Somit ergibt sich über den gesamten Umfang ein verschlusssicheres Verrasten des Blendringes an dem Türträgerring, dessen Verbindung bei Bedarf werkzeuglos wieder gelöst werden kann.

Nach einer besonders vorteilhaften Ausgestaltung der Erfindung bestehen die einzelnen Verrastungen aus einem am Türträgerring angeformten Federsteg, der mit einem an dem Türblendring angeformten Klemmsteg zusammenwirkt. Dabei sind der Federsteg an dem Türträgerring einerseits und der Klemmsteg an dem Türblendring andererseits parallel zueinander ausgerichtet angeordnet.

Nach einer besonders vorteilhaften Ausgestaltung weist zur Verrastung der Bajonettverbindungen der Federsteg eine Vertiefung auf, die mit einem am Klemmsteg angeordneten Nocken zusammenwirkt. Dadurch ergibt sich im zusammengefügten Zustand eine Verrasterung, die den einzelnen Bajonettverschluss selbsthaltend ausführt.

Nach einer vorteilhaften Ausgestaltung der Erfindung sind der Federsteg und der Klemmsteg bei einer Drehung des Türblendrings am Türträgerring in eine parallele verrastende Verschlusslage bringbar.

In Weiterbildung der Erfindung ist an dem Klemmsteg ein Sperrsteg zur Begrenzung der Verschlussdrehung vorgesehen. Hierbei sind die zwischen Türträgerring und Türblendring wirkenden Bajonettverschlüsse mittels an dem Türträgerring ansetzbaren Abdeckkappen am Scharnierbereich einerseits und am Schließklobenbereich andererseits verriegelbar ausgeführt. Zur Verriegelung sind hierzu an der Rückseite des Türblendringes Haltenasen angeformt, die durch eine Öffnung am Türträgerring ragen, so dass an der Rückseite des Türträgerringes ein an der Abdeckkappe im angesetzten Zustand angeformter Rasthaken über die Haltenase greifen kann.

Ein Ausführungsbeispiel der Erfindung ist in den Zeichnungen rein schematisch dargestellt und wird nachfolgend näher beschrieben. Es zeigt:
- Figur 1: eine explosionsartige Darstellung des Türträgerringes mit vorderer und hinterer Türblende;
- Figur 2: eine Einzeldarstellung ebenfalls in der Perspektive des Bajonettverschlusses im geöffneten Zustand;
- Figur 3: eine weitere perspektivische Darstellung des Bajonettverschlusses gemäß der Figur 2 im geschlossenen Zustand;
- Figur 4: eine Darstellung des Bajonettverschlusses in geschnittener Seitenansicht ebenfalls im geschlossenen Zustand;
- Figur 5: eine Teilansicht in Perspektive am Scharnierbereich ohne Abdeckkappe; und
- Figur 6: eine weitere Teilansicht am Scharnierbereich mit teilweise geschnittener Kappe und Raststeg.

Die Figur 1 zeigt in explosionsartiger Darstellung eine Tür 1 eines Wäschetrockners. Diese dient zum Verschluss einer Beschickungsöffnung an der Gehäusefrontseite, über die der Zugriff auf eine in dem Gehäuse drehbar gelagerten Trommel erfolgt. Der Trockner selbst mit seinem Gehäuse und seiner Trommel sind in den Figuren nicht dargestellt, da er für die Beschreibung der Erfindung nicht wesentlich ist. Die Tür 1 ist mittels eines Scharniers 2 schwenkbar an dem Wäschetrockner gelagert. Sie besitzt einen Schließkloben 3, der in ein am Trockner angeordnetes Türschloss (nicht dargestellt) eingreift und über den die Tür 1 in der Verschlussposition gehalten wird. Scharnier 2 und Schließkloben 3 sind an einem Türträgerring 4 befestigt. An dem Türträgerring 4 sind außerdem Türblendringe, nämlich an der nach außen gerichteten Vorderseite eine Türaußenblende 5 und an der zum Trommelinneren gerichteten Rückseite eine Türinnenblende 6 angeordnet. Die Türinnenblende 6 trägt, wie in der Figur 1 erkennbar ist, ein topfförmiges Türschauglas 61. Zumindest die Türaußenblende 5 ist mittels radial angeordneten Verrastungen an dem Türträgerring 4 festgelegt. Die Figuren 2 und 3 zeigen die Herstellung der Verrastungen, Figur 4 eine Verrastung im Rastzustand. Die Verrastungen werden nach Art eines Bajonettverschlusses erzeugt, der zwischen dem ringartigen Türträgerring 4 und der Türaußenblende 5 angeordnet ist. Dabei sind die Verrastungen über den Umfang von Türträgerring 4 und Türaußenblende 5 verteilt angeordnet. Die einzelne Verrastung besteht, wie in den Figuren 2, 3 und 4 erkennbar ist, aus einem am Türträgerring 4 angeordneten Federsteg 41, der mit einem an der Türaußenblende 5 angeordneten Klemmsteg 51 zusammenwirkt. Diese Darstellung der zusammenwirkenden Verrastung im Rastzustand zeigt insbesondere die Figur 4, wo in der geschnittenen Darstellung erkennbar ist, dass der Federsteg 41 und der Klemmsteg 51 durch gegensinniges Verdrehen Türaußenblende 5 und Türringträger 4 zueinander in eine Eingriffs- und Rastlage gefügt werden. Dabei sind der Federsteg 41 an dem Türträger 4 einerseits und der Federsteg 51 an dem Türblendring 6 andererseits parallel zueinander ausgerichtet. Zur Sicherung des Bajonettverschlusses weist der Federsteg 41 eine Vertiefung 42 auf, die mit einem am Klemmsteg10 angeordneten Nocken 52 zusammenwirkt. Dies ist beispielsweise aus den Figuren 2 und 3 zu erkennen, wo der Nocken 52 sich unterhalb des Klemmstegs 51 erstreckt, und der Federsteg 41 sich mit seiner Vertiefung 42 unterhalb des Klemmstegs 51 mit seinem Nocken 52 schiebt, so dass sich dadurch die Verrasterung, wie dies in der Figur 4 gezeigt ist, ergibt. Dadurch ergibt sich ein Selbsthalteeffekt bei der erfindungsgemäßen Verrastung des Bajonettverschlusses. Dabei sind der Federsteg 41 und der Federsteg 51 bei einer 3°-Drehung der Türaußenblende 5 am Türträgerring 4 in eine parallele verrastende Verschlusslage bringbar. Wie insbesondere aus den Figuren 3 und 4 erkennbar ist, ist an dem Federsteg 51 ein Sperrsteg 53 zur Begrenzung der Verschlussdrehung vorgesehen. Das heißt, dass insbesondere das vordere freie Ende des Klemmsteges 51 im geschlossenen Zustand des Bajonettverschlusses gegen den Sperrsteg 53 stößt.

Wie insbesondere aus den Figuren 5 und 6 zu erkennen ist, sind die zwischen dem Türträgerring 4 und der Türaußenblende 5 wirkenden Verrastungen mittels einer an dem Türträgerring 4 ansetzbaren Abdeckkappe 21 im Bereich des Scharniers 2 verriegelbar. Hierzu ist an der Kappe 21 ein Rasthaken 22 angeformt, der bei Aufstecken der Kappe 21 zur Verriegelung hinter eine angeformte Haltenase 54 an der Rückseite der Türaußenblende 5 greift. Dadurch wird eine ungewollte Verdrehung der Türaußenblende 5 gegenüber dem Türträgerring 4 unterbunden. Eine gleichwirkende Kappe 31 mit Rasthaken (nicht dargestellt) und zugehöriger Haltenase ist im Schließklobenbereich vorhanden.

Es versteht sich nun von selbst, dass, wenn der Türblendring 5 mit seinen Bajonettverschlüssen 8 an dem Türträgerring angesetzt ist, die Abdeckkappen 21 und 31 entsprechend an den Scharnierbereichen 2 und 3 angesetzt werden, so dass dadurch der Bajonettverschluss verriegelt ist. Soll nun beispielsweise die Türaußenblende 5 wieder von dem Türträgerring 4 gelöst werden, so sind letztendlich nur die Abdeckkappen 21 und 31 abzunehmen, so dass dann die Türaußenblende 5 entsprechend um die 3°-Drehung zurückgedreht werden kann, um sie vom Türträgerring 4 zu lösen.

## Patentansprüche

1. Wäschebehandlungsmaschine insbesondere Wäschetrockner, welche an einer Gehäusefrontseite eine Beschickungsöffnung aufweist, die mit einer Tür (1) verschließbar ist, wobei die Tür (1) aus einem mittels eines Scharniers (2) schwenkbaren und mittels eines Schließklobens (3) verschließbaren Türträgerring (4) besteht, an dem mindestens ein Türblendring (5, 6) befestigt ist, wobei der Türblendring (5) durch radial angeordnete Verrastungen (41, 51) an dem Türträgerring (4) festgelegt ist und die Verrastungen (41, 51) nach Art eines Bajonettverschlusses zwischen dem Türträgerring (4) und dem Türblendring (5, 6) ausgebildet sind und wobei die Verrastungen (41, 51) über den Umfang von Türträgerring (4) und Türblendring (5, 6) verteilt angeordnet sind und eine Verrastung aus einem am Türträgerring (4) angeformten Federsteg (41) besteht, der mit einem an dem Türblendring (5) angeformten Klemmsteg (51) zusammenwirkt, wobei der Federsteg (41) an dem Türträgerring (4) einerseits und der Klemmsteg (51) an dem Türblendring (5) andererseits parallel zueinander ausgerichtet angeordnet sind,
**dadurch gekennzeichnet,**
**dass** zur Verrastung der Federsteg (41) eine Vertiefung (42) aufweist, die mit einem am Klemmsteg (10) angeordneten Nocken (52) zusammenwirkt.

2. Wäschebehandlungsmaschine nach Anspruch 1,
**dadurch gekennzeichnet,**
**dass** der Federsteg (41) und der Klemmsteg (51) bei einer Drehung des Türblendringes (5) am Türträgerring (4) in eine parallele verrastete Verschlusslage bringbar sind.

3. Wäschebehandlungsmaschine nach Anspruch 2,
**dadurch gekennzeichnet,**
**dass** an dem Klemmsteg (51) ein Sperrsteg (53) zur Begrenzung der Verschlussdrehung vorgesehen ist.

4. Wäschebehandlungsmaschine nach den Ansprüchen 1 bis 3,
**dadurch gekennzeichnet,**
**dass** der zwischen Türträgerring (4) und Türblendring (5, 6) wirkende Bajonettverschluss (8) mittels mindestens einer an dem Türträgerring (4) ansetzbaren Abdeckkappe (21, 31) am Scharnierbereich (2) und/oder am Schließklobenbereich (3) verriegelbar ist.

5. Wäschebehandlungsmaschine nach Anspruch 4,
**dadurch gekennzeichnet,**
**dass** zur Verriegelung an der Rückseite des Türträgerrings (4) mindestens eine Haltenase (54) angeformt ist, zwischen die jeweils ein an der Abdeckkappe (21, 31) im angesetzten Zustand angeformter Rasthaken (22) greift.

## Claims

1. Laundry treatment appliance, in particular a tumble dryer, comprising a loading opening on the front of the housing which can be closed by a door (1), the door (1) consisting of a door mounting ring (4) which can be pivoted by means of a hinge (2) and can be closed by means of a latch (3), at least one door-cover ring (5, 6) being attached to said door mounting ring, the door-cover ring (5) being fixed to the door mounting ring (4) by radially arranged catches (41, 51) and the catches (41, 51) being formed as a bayonet closure between the door mounting ring (4) and the door-cover ring (5, 6), and the catches (41, 51) being arranged so as to be distributed over the circumference of the door mounting ring (4) and the door-cover ring (5, 6), and one catch consisting of a spring stud (41) which is integrally formed on the door mounting ring (4) and interacts with a clamping stud (51) integrally formed on the door-cover ring (5), the spring stud (41) being arranged on the door mounting ring (4) on the one hand and the clamping stud (51) being arranged on the door-cover ring (5) on the other hand such that they are parallel to one another,
**characterised in that**,
for latching purposes, the spring stud (41) has a depression (42) which interacts with a cam (52) arranged on the clamping stud (10).

2. Laundry treatment appliance according to claim 1,
**characterised in that**
the spring stud (41) and the clamping stud (51) can be moved into a parallel, latched closed position when the door-cover ring (5) rotates on the door mounting ring (4).

3. Laundry treatment appliance according to claim 2,
**characterised in that**
a locking stud (53) is provided on the clamping stud (51) in order to limit the closing rotation.

4. Laundry treatment appliance according to claims 1 to 3,
**characterised in that**
the bayonet closure (8) acting between the door mounting ring (4) and the door-cover ring (5, 6) can be locked to the hinge region (2) and/or the latch region (3) by means of at least one cover (21, 31) which can be attached to the door mounting ring (4).

5. Laundry treatment appliance according to claim 4,
**characterised in that**
at least one retaining lug (54) is integrally formed on the rear side of the door mounting ring (4) for latching purposes, between which a latching hook (22), which is integrally formed on the cover (21, 31) in the attached state, engages in each case.

## Revendications

1. Machine de traitement du linge, en particulier sèche-linge, qui présente sur un côté frontal du carter une ouverture de chargement qui peut être fermée par une porte (1), la porte (1) se composant d'un anneau support de porte (4) pouvant pivoter au moyen d'une charnière (2) et pouvant être fermé au moyen d'une gâche de fermeture (3), anneau sur lequel est fixé au moins un anneau de panneau de porte (5, 6), l'anneau de panneau de porte (5) étant immobilisé sur l'anneau support de porte (4) par des encliquetages (41, 51) disposés radialement et les encliquetages (41, 51) étant constitués à la façon d'une fermeture à baïonnette entre l'anneau support de porte (4) et l'anneau de panneau de porte (5, 6), et les encliquetages (41, 51) étant disposés de façon répartie sur la circonférence de l'anneau support de porte (4) et de l'anneau de panneau de porte (5, 6), et un encliquetage se composant d'une barrette ressort (41), formée sur l'anneau support de porte (4), qui coopère avec une barrette de serrage (51) formée sur l'anneau de panneau de porte (5), la barrette ressort (41) étant disposée sur l'anneau support de porte (4) d'une part et la barrette de serrage (51) étant disposée sur l'anneau de panneau de porte (5) d'autre part de façon alignée parallèlement l'une à l'autre,
**caractérisé en ce que**,
pour l'encliquetage, la barrette ressort (41) présente un renfoncement (42) qui coopère avec une came (52) disposée sur la barrette de serrage (10).

2. Machine de traitement du linge selon la revendication 1,
**caractérisée en ce que**
la barrette ressort (41) et la barrette de serrage (51) peuvent, lors d'une rotation de l'anneau de panneau de porte (5) sur l'anneau support de porte (4), être amenées dans une position de fermeture encliquetée parallèle.

3. Machine de traitement du linge selon la revendication 2,
**caractérisée en ce que**,
sur la barrette de serrage (51), il est prévu une barrette de blocage (53) destinée à limiter la rotation de fermeture.

4. Machine de traitement du linge selon les revendications 1 à 3,
**caractérisée en ce que**
la fermeture à baïonnette (8) agissant entre l'anneau support de porte (4) et l'anneau de panneau de porte (5, 6) peut être verrouillée sur la zone de charnière (2) et/ou sur la zone de gâche de fermeture (3) au moyen d'au moins un capuchon de couverture (21, 31), pouvant être mis en place sur l'anneau support de porte (4),

5. Machine de traitement du linge selon la revendication 4,
**caractérisée en ce que**,
pour le verrouillage, il est formé sur le côté arrière de l'anneau support de porte (4) au moins un bec de retenue (54) entre lequel engrène respectivement un crochet d'enclenchement (22) formé sur le capuchon de couverture (21, 31) dans l'état mis en place.
